# EUROPÄISCHE PATENTSCHRIFT

(11) **EP 2 987 924 B1**
(45) Veröffentlichungstag und Bekanntmachung des Hinweises auf die Patenterteilung: **21.06.2017**
(21) Anmeldenummer: 15405049.6
(22) Anmeldetag: 03.08.2015
(51) Int. Cl.: E04G 17/06, E04C 5/16

(54) **ANSCHLAGHALTER FÜR EINE WANDSCHALUNG**
STOP ELEMENT HOLDER FOR WALL FORMWORK
PORTE-BUTÉE POUR COFFRAGE MURAL

(30) Priorität: 18.08.2014 CH 12372014; 18.10.2014 CH 15972014
(43) Veröffentlichungstag der Anmeldung: 24.02.2016
(73) Patentinhaber: Albanese, Pino, 8400 Winterthur (CH)
(72) Erfinder: Albanese, Pino, 8400 Winterthur (CH)
(74) Vertreter: Gachnang, Hans Rudolf

(56) Entgegenhaltungen:
- WO-A1-97/36070
- WO-A1-2014/078969
- DE-A1- 4 439 959
- DE-A1- 10 252 296
- Uwe Koerbitz: "Klemmverbindung Konstruktionsbeispiel der verschiedenen Klemmungsarten", Internet, 26. Oktober 2015 (2015-10-26), Seiten 1-6, XP055223534, Internet Gefunden im Internet: URL:http://www.konstruktionsatlas.de/verbi ndungstechnik/klemmverbindung/konstruktion sbeispiele.shtml [gefunden am 2015-10-26]

## Beschreibung

Gegenstand der Erfindung ist ein Anschlaghalter für eine Wandschalung gemäss dem Oberbegriff des Patentanspruchs 1.

Anschlaghalter für Wandschalungen sind in vielen Ausführungen bekannt. Sie dienen dazu, den Abstand zweier Schalungswände exakt zu definieren und damit die Dicke der zu betonierenden Wand festzulegen. Im Weiteren dienen sie dazu, den Abstand zu den aus einer Boden- oder Deckenplatte herausragenden Anschlusseisen zu der Oberfläche der zu betonierenden Wand einzustellen.
Aus der CH 687471 ist ein Distanz- und Anschlaghalter bekannt, bei dem ein U-förmiges Metallprofil vorgesehen ist, an dessen beiden Stirnseiten Einbuchtungen zum Einlegen eines Distanzhalters angebracht sind. Um den Distanzhalter in der gewählten Position zu fixieren, wird zwischen das Anschlusseisen und den Distanzhalter ein Keil eingeschlagen. Um verschieden dicke Anschlusseisen mit dem gleichen Anschlaghalter bedienen zu können, sind die Einbuchtungen am Metallprofil in unterschiedlichen Abständen zur Basis des U-förmigen Metallprofils ausgebildet. Nachteilig an dieser Vorrichtung ist einerseits die Verwendung eines auf dem Bau ungeeigneten kleinen Keiles, der verloren geht und der im Weiteren mit den meist groben Händen von Bauarbeitern schlecht zu halten ist. Ein weiterer Nachteil besteht darin, dass der Anschlaghalter aus drei unabhängigen Teilen besteht, die jeweils am Einsatzort zusammengestellt werden müssen.
Aus der EP 1 197 617 ist ein weiterer Anschlaghalter bekannt, bei dem wiederum ein U-förmiges Profilelement um das Anschlusseisen gelegt und von oben ein Keil zwischen das Anschlusseisen und das U-förmige Element eingeschlagen wird. Dabei ist als Vorteil gegenüber dem erstgenannten Anschlaghalter der Distanzhalter im Keil selbst gehalten, so dass einerseits nur zwei Teile vorliegen und andererseits der Keil am Anschlaghalter selbst gehalten werden kann. Nachteilig ist die Tatsache, dass der Keil wohl am Anschlusseisen flächenförmig anliegt, jedoch am Halterelement nur punkt- oder linienförmig. Ein sicherer Halt ist dadurch nicht immer gewährleistet.
Aus der EP 0 888 486 (WO97/36070) ist zudem ein Anschlaghalter bekannt, der nicht an einem Anschlusseisen befestigt wird, sondern dessen stabförmiges Unterteil in die noch weiche Betonmasse eingesteckt werden muss. Nach dem Erhärten des Betons kann der am Oberteil befestigte Distanzhalter justiert werden. Der Nachteil dieses Anschlaghalters besteht darin, dass innerhalb einer ganz bestimmten Zeitspanne nach dem Betonieren von Hand die Anschlaghalter am vorgegebenen Ort gesetzt werden müssen. Ist die Betonmasse noch zu flüssig, kann der Anschlaghalter kippen; ist sie schon zu hart, kann letzterer nicht mehr eingeschoben werden. Die EP 0 888 486 (WO97/36070) offenbart die Merkmale des einleitenden Teils des Anspruchs 1.

Eine Aufgabe der vorliegenden Erfindung besteht nun darin, einen Anschlaghalter zu schaffen, der an Anschlusseisen mit unterschiedlichen Durchmessern unlösbar und drehstabil befestigt werden kann und welcher Anschlaghalter nur aus Teilen besteht, die für den Transport, die Lagerung und die Bereitstellung auf der Baustelle wieder lösbar temporär zusammensteckbar sind und welcher Anschlaghalter nach dem Aufstecken auf das Anschlusseisen bereits einen sicheren Halt am Anschlusseisen findet und danach definitiv mit dem Anschlusseisen verbindbar ist.

Gelöst wird diese Aufgabe durch einen Anschlaghalter gemäss den Merkmalen des Patentanspruchs 1. Vorteilhafte Ausgestaltungen das Anschlaghalters sind in den abhängigen Ansprüchen umschrieben.

Es gelingt durch zwei miteinander zusammenwirkende Elemente, nämlich einen U-förmigen Halter und einem ebenfalls U-förmigen Keilelement, welches entlang einer spitzwinklig verlaufenden Kontaktfläche in den Halter schiebbar ist, die oben bezeichnete Aufgabe zu lösen. Die beiden Elemente lassen sich kostengünstig aus Flachmaterial, wie z.B. Stahl, durch einen Stanz- und Biegevorgang herstellen. Alternativ könnte auch mindestens eines der beiden Teile aus einem hinreichend stabilen anderen Material, z.B. aus einem Material auf Kunststoffbasis hergestellt sein. Durch die spitzwinklig zur Basis der U-förmigen Elemente verlaufende Kontaktfläche zwischen den beiden Elementen, nämlich dem Halter und dem Keilelement, wird sichergestellt, dass nach der Verbindung der beiden Elemente mit dem Anschlusseisen die Verbindung sich nicht mehr lösen kann. Mit der Verbindung von Halter und Keilelement wird gleichzeitig die Lage des Distanzhalters, der im Keilelement anfänglich verschiebbar gehalten ist, rechtwinklig zum Anschlusseisen festgelegt. Für die Herstellung, die Lagerung, den Transport und die Montage ist es zudem vorteilhaft, dass der Anschlaghalter nur zwei unabhängig zu handhabende Teile umfasst, und dass diese zwei Teile platzsparend und verliersicher temporär ineinander gesteckt werden können. Vorteilhaft kann durch Aufrauen oder Verzahnen oder Bilden von Noppen an den Kanten am Keilelement und entsprechende Aufrauungen, Noppen, Ausnehmungen oder Zahnungen auf der Innenseite der Gleitfläche an den Kanten am Halter das Keilelement im Halter nach der Befestigung mit einem Hammer am Armierungseisen unlösbar gehalten werden. Um für den Transport und die Lagerung sowie Bereitstellung auf der Baustelle das Zusammenschieben von Keilelement und Halter derart zu ermöglichen, dass die beiden Teile für diese Zeitspanne vor der definitiven Befestigung auf der Baustelle zusammengehalten werden, aber dennoch leicht wieder für die Montage voneinwerden, aber dennoch leicht wieder für die Montage voneinander getrennt werden können, können die beiden Schenkel am Keilelement leicht konisch zueinander liegend ausgebildet sein. In einer vorteilhaften Ausgestaltung kann auch nur der oben liegende Bereich der beiden Schenkel leicht nach aussen gebogen sein, um ein wieder lösbares, also temporäres Klemmen des Keilelements im Halter während des Transports zu erlauben.
In der zweiten nicht erfindungsgemäßen Ausgestaltung kann ein spitzer Winkel α gewählt werden, der grösser ist als in der

Ausgestaltung und der an sich keine Selbsthemmung aufweist und trotzdem die Verbindung zwischen dem Teilelement und dem Halter nochmals verbessert wird.
Die beiden am oberen Ende des Keilelements ausgebildeten Lappen werden vorteilhaft beim Einschlagen des Keilelements nach unten in den Halter umgebogen und fixieren den Distanzhalter in der eingestellten Position. Es sind folglich keine weiteren Haltemittel notwendig, wie dies im Stand der Technik mit Keilen der Fall ist.

Nachfolgend wird anhand eines Ausführungsbeispiels die Erfindung näher erläutert.
Es zeigen:
- Figur 1: eine Ansicht des Keilelements mit der Führungsfläche für das Anschlusselement,
- Figur 1a: eine Aufsicht auf das Keilelement,
- Figur 2: eine Ansicht des Halters,

- Figur 3: eine Explosionsdarstellung des Halters und des Keilelements vor der Montage an einem Anschlusseisen,
- Figur 4: eine perspektivische Darstellung eines Anschlusseisens mit einem daran befestigten Anschlaghalter,
- Figur 5: eine Ansicht des Keilelements in einer weiteren Ansicht,
- Figur 5a: eine Aufsicht auf das Keilelement in Figur 5,
- Figur 6: eine Ansicht des Halters für das Keilelement gemäss Figur 5,
- Figur 6a: eine Aufsicht auf den Halter gemäss Figur 6,
- Figur 7: eine Explosionsdarstellung des Halters und des Keilelements vor der Montage gemäss den Figuren 5 - 6a und
- Figur 8: eine Ansicht des Keilelements gemäss Figur 5 aus Richtung des Pfeils A in Figur 7; linke Seite Kante mit Sägezähnen bzw. Rillen / rechte Seite Kante mit Noppen.

In den Figuren 1 und 1a ist ein Keilelement 1 dargestellt. Das Keilelement 1 weist einen U-förmigen Querschnitt mit zwei an der Basis 3 angeformten Schenkeln 5 auf. Die beiden freien Kanten 7 der Schenkel 5 liegen zur Basis 3 in einem spitzen Winkel α (vergl. Figur 3). Die Basis 3 ist im Querschnitt (ersichtlich in Figur 1a) vorzugsweise W-Querschnitt (ersichtlich in Figur 1a) vorzugsweise W-förmig, das heisst im zentralen Bereich der Basis 3 ist ein V-förmiger Bereich 3a ausgebildet, in welchem ein Anschlusseisen 9 (in gebrochenen Linien dargestellt) zentriert anliegen kann (vergl. Figur 4). Im V-förmigen zentralen Bereich 3a können Ausnehmungen 11 ausgebildet sein, deren Kanten vorzugsweise in Richtung zum konkaven V-förmigen Bereich beim Stanzen absichtlich erzeugte Brauen aufweisen können.
Im obenliegenden Bereich des Keilelements 1 sind an den beiden Schenkeln 5 zueinander fluchtend angeordnete Löcher 15 ausgebildet, durch die ein Distanzhalter 17, zum Beispiel bestehend oder gefertigt aus einem Armierungseisenabschnitt, hindurchführbar ist. Die Bereiche der Schenkel 5 mit den Löchern 15 sind vorzugsweise aber nicht notwendigerweise als vom Grundkörper abstehende Laschen 13 ausgebildet. Das obere Ende der beiden Schenkel 5 hat die Gestalt von nach innen umgebogenen Lappen 19, zwischen deren Enden ein Spalt 21 von der Breite a erzeugt worden ist oder deren Enden einander berühren. Die beiden nach innen gebogenen Lappen 19 bilden eine Schlagfläche, auf der mit einem Hammer oder einem anderen Schlagwerkzeug das Keilelement 1 in einen Halter 23, der auf der Oberfläche eines Betonbauteils 45 aufliegt, aus dem das Armierungseisen 9 herausragt, eingeschlagen werden kann. Die Basis 3 des Keilelements 1 erstreckt sich vom untenliegenden Rand bis unter die Laschen 13 am obenliegenden Bereich des mit den Laschen 13 und den Lappen 19 sind vorzugsweise freistehend.
Der Halter 23, wie er in den Figuren 2 und 2a sowie den Figuren 3 und 4 ersichtlich ist, umfasst im Querschnitt ein U-förmiges Profil mit zwei Halterschenkel 25, die durch eine Halterbasis 27 miteinander verbunden sind. Die freien Kantenbereiche 29 der beiden Halterschenkel 25 sind einerseits um einen Winkel von ca. 90° nach innen umgebogen, so dass sie einander gegenüberliegen, und andererseits verlaufen auch diese in dem spitzen Winkel α zur Halterbasis 27. Die Halterbasis 27 ist V-förmig ausgebildet und zwar derart, dass das Innere des V's gegen die beiden Halterschenkel 25 gerichtet ist und der Kontaktbereich der beiden das V bildenden Abschnitte der Halterbasis 27 als Zentrierung für das Anschlusseisen 9 dient. Im V-förmigen Bereich der Halterbasis 27 können Löcher oder Ausnehmungen 31 ausgebildet sein. Die umgebogenen Kantenbereiche 29 an den Schenkeln 25 bilden an deren Innenseiten, die der Halterbasis 27 gegenüberliegen, eine Gleitfläche 33 für die freien Kanten 7 an den Schenkeln 5 des Keilelements 1, wenn diese von oben in den Halter 23 eingeführt werden.
Die von den Halterschenkeln 25, der Halterbasis 27 und den Gleitflächen 33 begrenzte Querschnittfläche des Halters 23 nimmt infolge der Keilform von oben her zum unteren Rand des Halters 23 hin ab. Zur Erhöhung der Stabilität der Befestigung am Anschlusseisen 9 umfasst der Halter 23 deshalb im Bereich des unteren Randes vorzugsweise zusätzliche Stabilisierungsmittel (nicht dargestellt). Solche Stabilisierungsmittel können insbesondere umgeformte Bereiche des unteren Randes des Halters 23 sein, welche nach aussen ragen und so eine wirkungsvollere Abstützung auf der Boden- oder Deckenplatte des Betonbauteils 45, aus dem das Anschlusseisen 9 hervorragt, bewirken.
Die beiden Elemente, nämlich der Halter 23 und das Keilelement 1 sind vorzugsweise aus Stahl, das heisst aus einem Stahlblech ausgestanzt und in einer Stufenpresse durch einen dem Stanzen folgenden Biegeprozess in die beschriebene Gestalt umgeformt worden. Alternativ können eines oder beide Elemente auch aus einem anderen Material wie z.B. Kunststoff gefertigt sein, falls dieses gegebenenfalls in Verbindung mit konstruktiven Anpassungen eine ausreichend hohe Stabilität und Belastbarkeit dieser Elemente ermöglicht. Die beschriebene Formgebung bewirkt eine in sich stabile verformungsbeständige Gestalt, die es ermöglicht, hohe Kräfte auf ein Anschlusseisen 9 auszuüben, beziehungsweise durch diese hohen Kräfte einen Anschlaghalter 35, bestehend aus dem Keilelement 1 und dem Halter 23, mit dem daran befestigten Distanzhalter 17 verdrehfest am Anschlusseisen 9 unverrückbar zu befestigen.

In der weiteren Ausgestaltung der Erfindung gemäss den Figuren 5-8 ist an den Kanten 7 der Schenkel 5 eine Sägezahnverzahnung 37 ausgebildet, deren Zahnspitzen 39 nach oben gerichtet sind (vergl. auch Figur 7). Alternativ kann an die Stelle einer Sägezahnverzahnung 37 eine Randrierung 41, gebildet durch Rillen in den Kanten 7, ausgebildet sein, oder es können Noppen 43 auf den Kanten 7 ausgebildet sein (Noppen in Figur 8 rechte Seite dargestellt und Rillen/Randrierung in Figur 8 auf der linken Seite sichtbar). Als Gegenstücke zu den Sägezahnverzahnungen, Randrierungen oder Noppen sind die Gleitflächen 33 an den Halterschenkel 25 mit nach unten gerichteten Spitzen von Sägezahnverzahnungen 37' versehen oder mit Noppen oder Randrierungen oder mit Ausnehmungen für den Eingriff der Zähne oder Noppen versehen.

Alternativ oder zusätzlich zur ersten Ausführungsform oder der zweiten Ausführungsform mit Sägezahnverzahnungen, Noppen oder Randrierungen können die Schenkel 5 am Keilelement 1 konisch verlaufend ausgebildet sein (vergl. Figur 8 und Figur 5a). Die Konizität kann, wie in Figur 8 dargestellt, über die gesamte Länge (Höhe) des Keilelements 1 erfolgen oder wie aus Figur 5a ersichtlich, nur über eine Teillänge und/oder zudem auch rechtwinklig zur Längsachse des Keilelements 1 statt nur zur Längsachse.
Diese Konizitäten ermöglichen es, das Keilelement 1 in den Halter 23 einzuschieben und letzteren zusammen mit dem Distanzhalter 17 während des Transports und der Bereitstellung auf der Baustelle temporär zusammenzuhalten. Die Konizität, insbesondere diejenige gemäss Figur 5a, schiebt das Keilelement 1 während des Einschiebens in den Halter 23 gegen die Basis 27 des Basishalters 23. Mit anderen Worten, solange kein Armierungseisen 9 zwischen dem Halter 23 und dem Keilelement 1 liegt, gelangen die Kanten 7 des Keilelements 1 nicht in Anlage mit der Gleitfläche 33 bzw. den dort angebrachten Mittel zur Erhöhung der Reibung (Verzahnung, Randrierung, Ausnehmungen, Noppen). Die beiden Elemente, Keilelement 1 und Halter 23, können so mit wenig Kraftaufwand vor der Montage auf einem Armierungseisen wieder auseinandergezogen und danach über das Armierungseisen gelegt und mit dem Armierungseisen durch einen Hammerschlag definitiv in eine unverrückbare Verbindung gebracht werden.

Die Befestigung des Anschlaghalters 35, bestehend aus dem Keilelement 1 und dem Halter 23, erfolgt wie nachfolgend beschrieben. Als erstes wird der Halter 23 in radialer Richtung an ein Anschlusseisen 9 angelegt und mit einer Hand gehalten. Danach wird das Keilelement 1 zusammen mit dem Distanzhalter 17, der am Keilelement 1 eingeführt ist, von oben in den Halter 23 eingeschoben. Dabei gleitet das Keilelement 1 durch sein Eigengewicht entlang den Gleitflächen 33 und mit der Basis 3 parallel zum Anschlusseisen 9 nach unten und verkeilt leicht derart, dass der Anschlaghalter 35 vorerst lose gehalten wird. Nach dem Einstellen des quer durch die Löcher 15 an den Laschen 13 geführten Distanzhalters 17 wird mit einem Hammer kräftig auf die Lappen 19 des Keilelements 1 geschlagen. Dieses wird so weiter und parallel zum Anschlusseisen 9 in den Halter 23 eingeschoben. Durch den spitzen Winkel α, in welchem die Gleitfläche 33 am Halter 23 zu dessen Basis 3 und damit zum Anschlusseisen 9 liegt, werden hohe radiale Kräfte auf das Anschlusseisen 9 wirksam und halten den Anschlaghalter 35 am Anschlusseisen 9 sowohl in Drehrichtung als auch in vertikaler oder axialer Richtung zum Anschlusseisen 9 fest. Die beim Einschlagen des Keilelements 1 auf dessen oberen Bereich mit den Lappen 19 einwirkenden Kräfte bewirken vorzugsweise eine plastische Verformung im oberen Bereich der Schenkel 5 mit den Lappen 19. Dies wiederum hat zur Folge, dass der Distanzhalter 17 im Bereich der Löcher 15 auch mit den Laschen 13 und den Lappen 19 am Keilelement 1 verkeilt bzw. verkantet und so unlösbar fest mit diesem verbunden wird.
Sind das Keilelement 1 und der Halter 23 mit zusätzlichen Aufrauungen bzw. Verkeilungselementen wie Sägezähne, Randrierung oder Noppen versehen, so erfolgt eine unlösbare Verrastung des Keilelements 1 mit dem Halter 23, wenn das Keilelement 1 mit dem Hammer in den Halter 23 eingeschlagen wird. Die absolut beste Verrastung erfolgt, wenn der Halter 25 auf dem Betonbauteil 45 aufliegt. In dieser Position ist auch das Justieren des Abstandhälters 35 in horizontaler Richtung am einfachsten (keine Abb.).

In Figur 4 ist der am Anschlusseisen 9 fixierte Anschlaghalter 35 in fixierter Position mit Abstand zum Betonbauteil 45 dargestellt. Ersichtlich ist auch, dass das Anschlusseisen 9 exakt parallel zur Basis 28 des Halters 23 liegt und gleichzeitig zur Basis 3 des Keilelements 1. Gleichzeitig gelangt der Distanzhalter 17 ebenfalls in Kontakt mit dem Anschlusseisen 9. Durch diesen Kontakt wird verhindert, dass der Distanzhalter 17 axial im Keilelement 1 verschiebbar ist.

## Patentansprüche

1. Anschlaghalter (35) für eine Wandschalung für die Erstellung einer Wand aus Beton wobei der Anschlaghalter (35) zum Befestigen an einem Anschlusseisen (9) vorgesehen ist, umfassend einen U-förmig ausgebildeten Halter (23), dessen beide Halterschenkel (25) umgebogene und nach innen gerichtete freie Kantenbereiche (29) aufweisen, sodass sie einander gegenüberliegen, und dessen die Halterschenkel (25) verbindende Halterbasis (27) V-förmig ausgebildet ist, wobei das Innere des V gegen die beiden Halterschenkel (25) gerichtet ist und der Kontaktbereich der beiden das V bildenden Abschnitte der Halterbasis (27) als Zentrierung für das Anschlusseisen (9) dient, sowie ein Keilelement (1) mit einem U-förmigen Querschnitt, welches eine Basis (3) und zwei an der Basis (3) angeformte Schenkel (5) aufweist, wobei die Schenkel (5) zwei freie Kanten (7) aufweisen, die zur Basis (3) in einem spitzen Winkel α liegen, wobei an dessen die Schlagseite bildenden Ende Löcher (15) zum Hindurchführen eines Distanzhalters (17) ausgebildet sind,
**dadurch gekennzeichnet**,
- dass die umgebogenen Kantenbereiche (29) geneigt im spitzen Winkel α zur Halterbasis (27) verlaufen, wobei die umgebogenen Kantenbereiche (29) an den Halterschenkeln (25) an deren Innenseiten, die der Halterbasis (27) gegenüberliegen, eine Gleitfläche (33) für die freien Kanten (7) an den Schenkeln (5) des Keilelements (1) bilden, wenn diese von oben in den Halter (23) eingeführt werden, und dadurch,
- dass das U-förmige Keilelement mit den zwei freien Kanten (7) entlang der Gleitfläche (33) in den U-förmigen Halter (23) schiebbar ist und wobei die Basis des Keilelements (1) am Anschlusseisen (9) in fixierter Position des Anschlaghalters (35) am Anschlusseisen (9) anliegt.

2. Anschlaghalter nach Anspruch 1, **dadurch gekennzeichnet, dass** an die Schenkel (5) des Keilelements (1) an der oben liegenden Schlagseite gegeneinander gerichtete, im rechten Winkel zu den Schenkeln (5) angeordnete Lappen (19) aufweisen.

3. Anschlaghalter nach Anspruch 2, **dadurch gekennzeichnet, dass** an den freien Enden die Lappen (19) einander berühren oder in einem Abstand a aneinander liegen.

4. Anschlaghalter nach einem der Ansprüche 2 oder 3, **dadurch gekennzeichnet, dass** die Basisfläche (3) der Schenkel (5) des Keilelements (1) in deren zentralen Bereich im Querschnitt v-förmig ausgebildet ist.

5. Anschlaghalter nach Anspruch 4, **dadurch gekennzeichnet, dass** der Scheitel des V-förmig verlaufenden Bereichs von scharfkantigen Ausnehmungen (11) durchbrochen ist.

6. Anschlaghalter nach einem der Ansprüche 1 bis 5, **dadurch gekennzeichnet, dass** die Löcher (15) zum Hindurchführen des Distanzhalters (17) an den Schenkeln (5) des Keilelements (1) angebracht sind.

7. Anschlaghalter nach einem der Ansprüche 1 bis 6, **dadurch gekennzeichnet, dass** der Halter (23) und das Keilelement (1) als Stanz-/Biegeteil ausgebildet sind.

8. Anschlaghalter nach einem oder mehreren der Ansprüche 1 bis 7, **dadurch gekennzeichnet, dass** die Kanten (7) der Schenkel (5) des Keilelements (1) eine Sägezahnverzahnung (31) oder eine Randrierung (41) oder Noppen (43) umfassen und dass die Gleitflächen (33) an den Halterschenkeln (25) des Halters (23) eine Sägezahnverzahnung (37'), eine Randrierung oder Noppen umfassen.

9. Anschlaghalter nach einem oder mehreren der Ansprüche 1 bis 8, **dadurch gekennzeichnet, dass** die Schenkel (5) des Keilelements (1) in Richtung von deren Basis (3) zu den freien Kanten (7) sich konisch erweiternd verlaufend ausgebildet sind.

10. Anschlaghalter nach Anspruch 2 oder nach Anspruch und einem oder mehreren der Ansprüche 3 bis 8, **dadurch gekennzeichnet, dass** die Schenkel (5) des Keilelements (1) mindestens über einen Teilbereich von der Schlagseite am unteren Ende der Schenkel (5) ausgehend nach oben im Einbauzustand konisch in Richtung der Lappen (19) sich erweiternd verlaufend ausgebildet sind.

## Claims

1. A stop element holder (35) for wall formwork for the construction of a wall made of concrete, wherein the stop element holder (35) is provided for attachment to a reinforcing rod (9), comprising a holder (23) configured in the shape of a U, the two holder legs (25) of which have bent and inwardly directed free edge regions (29), so that they are located opposite one another, and the holder base (27) whereof which connects the holder legs (25) is configured in a V shape, wherein the inner side of the V is directed towards the two holder legs (25) and the contact region of the two sections of the holder base (27) forming the V serves to center the reinforcing rod (9), as well as a wedge element (1) having a U-shaped cross-section, which has a base (3) and two legs (5) integrally molded on the base (3), wherein the legs (5) have two free edges (7) which are located at an acute angle α to the base (3), wherein holes (15) for guiding through a spacing element (17) are configured at the end thereof which forms the impact side,
**characterized in that**
the bent edge regions (29) run inclined at an acute angle α to the holder base (27), wherein the bent edge regions (29) form a sliding surface (33) for the free edges (7) on the legs (5) of the wedge element (1) on the holder legs (25) on the inner sides thereof, which are located opposite the holder base (27), when said legs are introduced from above into the holder (23),
and **in that** the U-shaped wedge element having the two free edges (7) can be slid along the sliding surface (33) into the U-shaped holder (23) and wherein the base of the wedge element (1) lies in contact with the reinforcing rod (9) in the fixed position of the stop element holder (35) on the reinforcing rod (9).

2. The stop element holder according to Claim 1, **characterized in that** the legs (5) of the wedge element (1) have, on the upper impact side, lobes (19) directed towards one another arranged at a right angle to the legs (5).

3. The stop element holder according to Claim 2, **characterized in that** the lobes (19) touch one another at the free ends or are adjacent to one another at a distance a.

4. The stop element holder according to any one of Claims 2 or 3, **characterized in that** the base surface (3) of the legs (5) of the wedge element (1) is configured with a V-shaped cross-section in the central region thereof.

5. The stop element holder according to Claim 4, **characterized in that** the apex of the region running in a V shape is breached by sharp-edged recesses (11).

6. The stop element holder according to any one of Claims 1 to 5, **characterized in that** the holes (15) for guiding through the spacing element (17) are mounted on the legs (5) of the wedge element (1).

7. The stop element holder according to any one of Claims 1 to 6, **characterized in that** the holder (23) and the wedge element (1) are configured as a punching/bending part.

8. The stop element holder according to one or more of Claims 1 to 7, **characterized in that** the edges (7) of the legs (5) of the wedge element (1) include a "saw tooth" tooth arrangement (31) or knurling (41) or protuberances (43), and that the sliding surfaces (33) on the holder legs (25) of the holder (23) include a "saw tooth" tooth arrangement (37'), knurling or protuberances.

9. The stop element holder according to one or more of Claims 1 to 8, **characterized in that** the legs (5) of the wedge element (1) are configured running in a conically expanding manner in the direction from the base (3) thereof to the free edges (7).

10. The stop element holder according to Claim 2 or according to Claim 2 and one or more of Claims 3 to 8, **characterized in that** the legs (5) of the wedge element (1), at least over a partial region starting from the impact side at the lower end of the legs (5), are configured running upwards in the installed condition in a conically expanding manner in the direction of the lobes (19).

## Revendications

1. Porte-butée (35) pour un coffrage mural pour la réalisation d'une paroi en béton, le porte-butée (35) étant prévu pour la fixation à un fer de raccord (9), comprenant un support (23) réalisé en forme de U, dont les deux branches de support (25) sont recourbées et présentent des zones de bords (29) libres tournées vers l'intérieur de telle sorte qu'elles se trouvent opposées l'une à l'autre, et dont la base de support (27) reliant les branches de support (25) est réalisée en forme de V, l'intérieur du V étant tourné vers les deux branches de support (25) et la zone de contact des deux sections de la base de support (27) formant le V servant comme centrage pour le fer de raccord (9), ainsi qu'un élément formant coin (1) avec une section en forme de U, lequel présente une base (3) et deux branches (5) formées au niveau de la base (3), les branches (5) présentant deux bords (7) libres, lesquels forment un angle aigu α avec la base (3), des trous (15) étant formés à son extrémité formant le côté de butée pour le passage d'un écarteur (17),
**caractérisée en ce que**
- les zones de bords recourbées (29) forment un angle aigu α avec la base du support (27), les zones de bords recourbés (29) sur les branches de support (25), formant, sur leurs côtés intérieurs étant opposés à la base de support (27), une surface de glissement (33) pour les bords libres (7) sur les branches (5) de l'élément formant coin (1), lorsque celles-ci sont introduites par en haut dans le support (23), et **en ce que**
l'élément formant coin en forme de U est insérable avec les deux bords libres (7) dans le support en forme de U le long de la surface de glissement (33), et la base de l'élément formant coin (1) étant contre le fer de raccord (9) en position fixe du porte-butée (35), au niveau du fer de raccord (9).

2. Porte-butée selon la revendication 1, **caractérisé en ce que** les branches (5) de l'élément formant coin (1) présentent des pattes (19) disposées à angle droit par rapport aux branches (5), tournées l'une vers l'autre sur le côté de butée supérieur.

3. Porte-butée selon la revendication 2, **caractérisé en ce que**, aux extrémités libres, les pattes (19) se touchent ou se trouvent à une distance a l'une de l'autre.

4. Porte-butée selon l'une quelconque des revendications 2 ou 3, **caractérisé en ce que** la surface de base (3) des branches (5) de l'élément formant coin (1) est formée avec une section en forme de V dans sa zone centrale.

5. Porte-butée selon la revendication 4, **caractérisé en ce que** le sommet de la zone en forme de V est muni d'évidements à arêtes vives (11).

6. Porte-butée selon l'une quelconque des revendications 1 à 5, **caractérisé en ce que** des trous (15) sont réalisés sur les branches (5) de l'élément formant coin (1) pour le passage de l'écarteur (17).

7. Porte-butée selon l'une quelconque des revendications 1 à 6, **caractérisé en ce que** le support (23) et l'élément formant coin (1) sont formés par emboutissage ou par pliage.

8. Porte-butée selon une ou plusieurs des revendications 1 à 7, **caractérisé en ce que** les bords (7) des branches (5) de l'élément formant coin (1) comprennent des dents de scie (31) ou un moletage (41) ou des picots (43), et **en ce que** les surfaces de glissement (33) sur les branches de support (25) du support (23) comprennent des dents de scie (37'), un moletage ou des picots.

9. Porte-butée selon une ou plusieurs des revendications 1 à 8, **caractérisé en ce que** les branches (5) de l'élément formant coin (1) sont formées en s'évasant de façon conique, en partant de leur base (3) vers les bords libres (7).

10. Porte-butée selon la revendication 2 ou selon la revendication 2 et une ou plusieurs des revendications 3 à 8, **caractérisé en ce que**, en état de montage, les branches (5) de l'élément formant coin (1) sont formées en s'évasant de façon conique vers le haut en direction des pattes (19), à partir du côté de butée au niveau de l'extrémité inférieure des bras (5), au moins sur une zone partielle.
